# FASCICULE DE BREVET EUROPEEN

(11) **EP 2 253 771 B1**
(45) Date de publication et mention de la délivrance du brevet: **14.09.2016**
(21) Numéro de dépôt: 10368024.5
(22) Date de dépôt: 06.05.2010
(51) Int. Cl.: E04D 1/30, E04D 13/147

(54) **ÉLÉMENT DE PLAQUE DE SUPPORT DE TUILES ADAPTÉ POUR EFFECTUER UN RACCORD DANS UNE SOUS-TOITURE**
BEFESTIGUNGSPLATTENELEMENT FÜR DACHZIEGEL FÜR DIE HERSTELLUNG EINER VERBINDUNG ZUM UNTERDACHSYSTEM
TILE SUPPORT PLATE ELEMENT SUITABLE FOR PERFORMING A CONNECTION IN A ROOF BOARDING

(30) Priorité: 15.05.2009 FR 0902359
(43) Date de publication de la demande: 24.11.2010
(73) Titulaire: Olivier, Marc, 83440 Montauroux (FR)
(72) Inventeur: Olivier, Marc, 83440 Montauroux (FR)

(56) Documents cités:
- WO-A1-2008/025933
- US-A- 4 559 753
- US-A1- 2004 255 523

## Description

La présente invention concerne le domaine technique des sous-toitures et concerne en particulier un élément de plaque de support de tuiles prévu pour être raccordé de façon étanche à une sous-toiture de même type afin d'effectuer une réparation ou bien de faciliter la mise en oeuvre d'une sortie de toit.

Les sous-toitures sont des éléments de construction servant comme leur nom l'indique à la construction d'une toiture. La sous-toiture est placée généralement entre la couverture et la charpente du toit. La sous-toiture peut être rigide ou souple. Lorsqu'elle est rigide, la sous-toiture peut servir directement comme élément de toiture. Cependant, dans la majorité des cas, la sous-toiture supporte une couverture de toit telle que des tuiles, des ardoises... Le rôle de la sous-toiture est de récolter et d'évacuer l'eau présente sous la couverture du toit en raison d'infiltrations dues aux intempéries ou autres ou bien en raison de la condensation afin de protéger l'isolation.

La sous-toiture peut être formée de plaques rigides planes ou être constituée d'une pluralité de creux et de crêtes de façon à décrire un motif en forme de sinusoïde régulier et répétitif. Pour leur mise en place, les plaques sont disposées sur le toit en se chevauchant pour assurer l'étanchéité. De façon usuelle, le chevauchement latéral correspond à une demi-sinusoïde et le chevauchement transversal s'effectue sur une vingtaine de centimètres.

Les plaques de support de tuile de type ondulée servent en particulier à supporter des tuiles creuses appelées tuiles " canal " très répandues dans le sud de la France. Ces tuiles sont disposées sur les plaques de façon à former une succession de rangées alternées de tuiles de courant posées sur les creux de la plaque et de tuiles de couvrant posées sur les crêtes de la plaque. Les tuiles forment ainsi un motif régulier et répétitif d'une longueur égale à celle de la plaque de support.

Cependant, les plaques de support de tuiles permettent une alternative dans la disposition de tuiles en économisant le nombre de tuiles au m2. En effet, il est possible de supprimer les tuiles de courant posées dans les creux de la plaque, l'étanchéité du toit étant assurée alors uniquement par les plaques de support de tuiles et non par les tuiles elles-mêmes. Dans ce cas, la réalisation d'un raccord, d'une réparation ou d'une ouverture sur une toiture comportant de telles tuiles consiste à réaliser un raccord dans la sous-toiture ce qui n'est pas toujours le cas lorsque l'étanchéité est réalisée par les tuiles. La sous-toiture étant constituée de plaques de support de tuiles de grandes dimensions, ces réalisations sont toujours délicates à mettre en oeuvre et monopolisent souvent une grande partie du toit par rapport aux dimensions souvent petites de réalisations de sortie de toit telles que la réalisation d'une sortie de ventilation.

De nombreuses précautions sont prises à chaque interruption de la sous-toiture pour assurer la déviation des eaux de pluies. Par exemple, à la jonction avec une cheminée, une sortie de ventilation ou généralement avec toute sortie de toit, il faut réaliser une bavette en plomb autour de la sortie de toit pour rendre étanche la jonction. Pour réaliser cette bavette il est parfois nécessaire de fabriquer un chevêtre à l'endroit de la sortie de toit de façon à couler une dalle et à façonner une plaque de plomb ou de zinc. La sortie de toit telle qu'une sortie de ventilation ou un conduit de cheminée traverse alors le chevêtre, la dalle et la plaque. Ce qui nécessite des travaux de gros-oeuvre. Ces travaux, lorsqu'ils sont réalisés avec soin, ont l'avantage de permettre la réalisation d'une interruption de toit sans défaut, en dur et totalement étanche. Cependant, ils sont longs à mettre en oeuvre et le nombre important d'opérations à réaliser accentue les risques d'erreur ce qui rend leur réalisation très délicate également.

Des solutions permettant de résoudre partiellement le problème énoncé ci-dessus ont déjà été proposées comme par exemple l'unité préfabriquée installée sur un toit comportant une sous-toiture décrite dans le brevet américain 4.559.753. Cependant, dans ce document, la sous-toiture ne comporte pas d'ondulations et le problème d'étanchéité subsiste si une bavette en plomb n'est pas installée.

C'est pourquoi, le but de l'invention est de réaliser un élément de plaque de support de tuile qui pallie les inconvénients précités tout en permettant d'effectuer un raccord étanche pour réaliser une réparation de la sous-toiture ou bien pour réaliser une sortie de toit. Cet objet est atteint par l'ensemble selon la revendication 1.

L'objet de l'invention est donc un exemple selon la revendication 1 comprenant un élément de plaque de support de tuiles destiné à réaliser un raccord étanche avec une ouverture dans une plaque de support de tuiles comportant des ondulations formant un motif répétitif d'une certaine longueur, l'ouverture étant située entre un bord transversal supérieur et un bord transversal inférieur. L'élément de plaque de support de tuiles comprend
- un corps principal saillant destiné à s'adapter sur l'ouverture et comportant des ondulations de même type que celles de la plaque de support de tuiles,
- un corps secondaire rentrant parallèle au corps principal et destiné à s'adapter sous la plaque de support de tuiles.

Les corps principal et secondaire présentent une différence de niveau supérieure à l'épaisseur de la plaque de support de tuiles et formant ainsi un palier sur le bord supérieur du corps principal, de sorte que le bord transversal supérieur de l'ouverture vient en appui sur le palier lorsque l'élément de plaque de support de tuiles a été mis en place sur l'ouverture.

Les buts, objets et caractéristiques de l'invention apparaîtront plus clairement à la lecture de la description qui suit faite en référence aux dessins dans lesquels :
La figure 1 représente une vue schématique de l'élément de plaque de support de tuiles selon l'invention,
La figure 2 représente l'élément d'ouverture dans une plaque de support de tuiles d'une sous-toiture adapté pour recevoir l'élément de plaque de support de tuiles,
La figure 3 représente de façon détaillée l'élément d'ouverture dans une plaque de support de tuiles d'une sous-toiture adapté pour recevoir l'élément de plaque de support de tuiles,
La figure 4 représente la première étape de la mise en place de l'élément de plaque de support de tuiles selon l'invention dans l'élément d'ouverture de la sous-toiture prévue pour le recevoir,
La figure 5 représente la deuxième étape de la mise en place de l'élément de plaque de support de tuiles selon l'invention dans l'élément d'ouverture,
La figure 6 représente une vue de l'élément de plaque de support de tuiles selon l'invention mis en place sur la sous-toiture, et
La figure 7 représente une vue schématique de l'élément de plaque de support de tuiles selon une variante de l'invention.

Selon la figure 1, l'élément 10 selon l'invention est une plaque rigide ondulée dont les bords supérieurs 11 et inférieurs 12 sont perpendiculaires aux ondulations. L'élément 10 est constitué d'un corps principal saillant 20 et d'un corps secondaire plus petit rentrant 30. Sur le corps principal saillant 20, les ondulations en forme de sinusoïdes sont constituées d'une succession de crêtes 21, 23, 25 et de canaux 22, 24 alternés. Les crêtes 21, 23, 25 en saillie et les canaux 22, 24 en creux, forment un motif régulier et répétitif.

Chaque bord latéral de l'élément 10 est composé de trois parties. Le bord latéral gauche de l'élément 10 comprend une partie inférieure 13 rectiligne et située près du point le plus bas d'un canal tandis que la partie supérieure 15 rectiligne est plus courte et se situe au sommet d'une crête. Les deux parties inférieure 13 et supérieure 15 sont de préférence parallèles et sont reliées entre elles par une troisième partie transversale 14. Selon un mode de réalisation préféré de l'invention, la partie 14 est droite et perpendiculaire aux parties 13 et 15 et coupe transversalement les ondulations. Le bord droit de l'élément 10 étant symétrique au bord gauche, la description précédente s'appliquant au bord gauche s'applique également au bord droit composé des parties 16, 17 et 18. Les ondulations du corps secondaire rentrant 30 de l'élément 10 sont dans le prolongement des ondulations du corps principal 20 de sorte que le motif obtenu a la même longueur. La différence de hauteur des deux corps 20 et 30 forme un palier uniforme dans les ondes. La crête 31 du corps secondaire 30 est dans le prolongement de la crête 21 du corps principal 20, le canal 32 du corps secondaire dans le prolongement du canal 22 et ainsi de suite. Cependant, la hauteur des crêtes 31, 33, 35 et la hauteur des canaux 32, 34 du corps secondaire ne sont pas les mêmes que celles respectivement des crêtes 21, 23, 25 et des canaux 22, 24 du corps principal, la différence de hauteur entre les deux corps étant définie plus loin dans la description.

L'élément selon l'invention est destiné à venir s'incorporer à une sous-toiture du même type, c'est à dire de même motif et de même longueur d'ondulations. Comme on peut le voir sur la figure 2 représentant un toit équipé de plusieurs plaques de sous-toiture inclinées 51 à 57, une ouverture 100 est réalisée dans une des plaques 51 de la sous-toiture. Cette ouverture est destinée à recevoir l'élément 10 selon l'invention. Une partie de la plaque munie de l'ouverture 100 est représentée en détail sur la figure 3. L'ouverture 100 pratiquée dans la plaque de sous-toiture est telle que ses bords latéraux 103 et 104 se situent au sommet d'une crête.

L'ouverture 100 comporte également un bord transversal supérieur 111 et un bord transversal inférieur 112, les deux étant perpendiculaires aux bords latéraux. Le nombre de crêtes des bords transversaux de l'ouverture, en comptant les crêtes situées sur les bords latéraux 113 et 114, est le même que le nombre de crêtes de l'élément selon l'invention 10.

La largeur de l'ouverture 100 est inférieure d'une longueur de sinusoïde à la plus grande largeur de l'élément 10 située entre les bords latéraux 13 et 14. La largeur de l'ouverture 100 correspond à la plus petite largeur de l'élément 10 située entre les petits bords latéraux 15 et 18 correspondant à la partie secondaire 30 de l'élément 10. La distance qui sépare les bords transversaux 111 et 112 est inférieure d'une dizaine de centimètres à la hauteur du corps principal de l'élément selon l'invention. L'ouverture 100 est prolongée dans la partie supérieure des bords latéraux 113 et 114 par deux fentes 143 et 144. L'élément 10 est destiné à venir s'insérer dans l'ouverture de façon à réaliser un raccord étanche.

Comme illustré sur la figure 4, le corps secondaire 30 de l'élément 10 est d'abord glissé en étant incliné, sous le bord latéral supérieur 111 de l'ouverture 100. Tout le corps secondaire 30 est prévu pour passer sous la plaque 51 de la sous-toiture de façon à ce que le bord supérieur 111 de l'ouverture 100 vienne contre le corps principal 20. Ainsi, le corps principal 20 de l'élément 10 et la plaque 51 sont au même niveau. Ceci est possible grâce à la différence de hauteur entre les corps 20 et 30 de l'élément 10. Cette différence de hauteur est supérieure à l'épaisseur de la plaque de la sous-toiture dans lequel l'élément est destiné à venir s'insérer et est de préférence égal à deux fois cette épaisseur. Tant que l'élément 10 n'a pas pénétré dans les fentes 143 et 144 il peut être inséré en étant incliné dans l'ouverture 100. Ensuite, comme on peut le voir sur la figure 5, les fentes maintiennent l'élément 10 dans une position plaquée et parallèle à la plaque de support de tuile 51 de sorte qu'on termine de le mettre en place en le glissant parallèle à la plaque 51 de la sous-toiture jusqu'à ce que les bords 14 et 17 de l'élément 10 appuient sur le fond 153 et 154 des fentes 143 et 144. Ainsi les fentes maintiennent l'élément 10 plaqué contre la sous-toiture, ce qui évite qu'il se soulève en cas de vent.

La figure 6 représente l'élément 10 en place dans l'ouverture 100 de la plaque de support 51. On peut voir que seul le corps principal 20 de l'élément 10 est visible tandis que le corps secondaire 30 est caché sous le support de tuile 51 de sorte le bord supérieur 111 de l'ouverture 100 vient pratiquement en appui contre le palier formé par la différence de hauteur entre les parties principale 20 et secondaire 30 de l'élément 10. Dans cette configuration, les parties transversales 14 et 18 des bords latéraux de l'élément 10 apparaissent comme les deux seules arêtes supérieures visibles. L'élément 10 recouvre totalement les deux bords latéraux 113, 114 et le bord transversal inférieur 112 de l'ouverture 100 représentée en pointillés sur la figure tandis que le bord supérieur transversal de l'ouverture 100 recouvre l'élément 10. L'élément 10 chevauche en passant par-dessus les bords latéraux 113 et 114 d'une longueur correspondant de chaque côté à une demi-longueur de sinusoïde et chevauche également en passant par-dessus le bord transversal inférieur sur une dizaine de centimètres.

La partie supérieure de l'élément 10 étant la plus exposée à l'infiltration d'eau, il est possible de rajouter deux plots 71 et 72 de matière étanche et adhérente tel que du mastic sur les arêtes supérieurs 14 et 18 pour supprimer tout risque d'infiltration d'eau à cet endroit et rendre l'ensemble formé de l'élément et de l'ouverture étanche. Selon une variante de réalisation, les arêtes supérieures 14 et 18 peuvent être obliques de façon à former avec les parties inférieures 13 et 15 des bords latéraux de l'élément 10 un angle supérieur à 90[deg.]. De cette façon, l'eau s'écoulera plus facilement de part et d'autre de l'élément 10 sans stagner sur les arêtes 14 et 18.

L'élément selon l'invention est fabriqué par moulage de résine et découpé ensuite aux dimensions requises. Il peut également être fait en polycarbonate, en fibrociment ou en fibres de verre.

La figure 7 représente une variante de l'élément selon l'invention. L'élément 10 peut servir à réaliser une sortie de toit. Dans ce cas, la partie principale de l'élément comporte une conduite de sortie 80 adaptée à l'usage prévu qui peut être une sortie de ventilation, une sortie de conduite de cheminée ou tout autre sortie nécessitant une ouverture. Un chapeau non représenté sur la figure est dans ce cas rajouté ensuite sur le conduit de sortie 80.

Selon une seconde variante de réalisation de l'invention, l'élément 10 est en plexiglas translucide se sorte qu'il laisse passer la lumières. Sa mise en place permet ainsi de réaliser une source de lumière économique.

## Revendications

1. Ensemble comprenant un élément de plaque de support de tuiles (10) et une plaque de support de tuiles (51) comportant une ouverture (100), ledit élément de plaque de support de tuiles (10) étant destiné à former un raccord étanche avec ladite ouverture (100), ladite plaque de support de tuiles (51) comportant des ondulations formant un motif répétitif d'une certaine longueur, ladite ouverture (100) étant située entre un bord transversal supérieur (111) et un bord transversal inférieur (112) ;
ledit ensemble étant **caractérisé en ce que** ledit élément de plaque de support de tuiles (10) comprend
- un corps principal saillant (20) destiné à s'adapter sur ladite ouverture (100) et comportant des ondulations de même type que celles de ladite plaque de support de tuiles (51), et
- un corps secondaire rentrant (30) parallèle audit corps principal saillant (20) et destiné à s'adapter sous ladite plaque de support de tuiles (51),
- lesdits corps principal saillant (20) et corps secondaire (30) présentant une différence de niveau supérieure à l'épaisseur de ladite plaque de support de tuiles (51) et formant ainsi un palier sur le bord supérieur dudit corps principal saillant (20), de sorte que le bord transversal supérieur (111) de ladite ouverture (100) vient en appui sur ledit palier lorsque l'élément de plaque de support de tuiles (10) a été mis en place sur ladite ouverture (100).

2. Ensemble selon la revendication 1, dans lequel ledit élément de plaque de support de tuiles (10) comprend deux bords latéraux composés chacun de trois parties, une partie inférieure (13 ou 16) rectiligne et située près du point le plus bas d'un canal, une partie supérieure (15 ou 18) rectiligne située au sommet d'une crête, les parties supérieures et les parties inférieures étant parallèles et les parties supérieures étant plus courtes que les parties inférieures et reliées à ces dernières par une troisième partie transversale (14 ou 17).

3. Ensemble selon la revendication 1 ou 2, dans lequel ledit élément de plaque de support de tuiles (10) comprend une conduite de sortie (80) pouvant servir de conduit de ventilation ou de conduit de cheminée.

4. Ensemble selon la revendication 3, dans lequel lesdites parties transversales (14 ou 17) dudit élément de plaque de support de tuiles (10) sont perpendiculaires respectivement auxdites parties supérieures (15 ou 18).

5. Ensemble selon la revendication 3, dans lequel lesdites parties transversales (14 ou 17) dudit élément de plaque de support de tuiles (10) forment respectivement avec lesdites parties supérieures (15 ou 18) un angle supérieur à 90°.

6. Ensemble selon l'une des revendications précédentes dans ledit élément de plaque de support de tuiles (10) est fabriqué en résine.

7. Ensemble selon l'une des revendications précédentes dans lequel ledit élément de plaque de support de tuiles (10) est destiné à s'adapter à ladite ouverture (100) qui comprend deux bords latéraux (113, 114) situés au sommet d'une crête d'ondulation, un bord supérieur (111) et un bord inférieur (112) coupant les ondulations de la plaque de support de tuiles (51), le nombre de crêtes coupées étant égal au nombre de crête d'ondulations dudit élément (10), et comprend également dans sa partie supérieure deux fentes (143, 144) situées le long desdits bords latéraux (113, 114).

8. Ensemble selon l'une des revendications 1 à 7, **caractérisé en ce que** ledit élément de plaque de support de tuiles (10) comprend un corps principal saillant (20) et un corps secondaire rentrant (30) de largeur égale à la largeur de ladite ouverture (100), et **en ce que** ledit élément (10) coopère avec ladite ouverture (100) de sorte que la partie secondaire (30) de l'élément se loge sous ladite plaque (51), le bord supérieur (111) de l'ouverture venant ainsi contre la partie principale (30) de l'élément (10), les bords de la partie inférieure (13 et 16) chevauchant ladite plaque sur une demi longueur d'ondulation, et les bords de la partie supérieure (14 et 17) de l'élément (10) étant en appui contre le fond (153 et 154) des fentes (143 et 144).

9. Ensemble selon la revendication 8, dans lequel des plots (71, 72) de matière étanche sont rajoutés le long des bords (14 et 17) afin de rendre l'ensemble étanche.

## Patentansprüche

1. Anordnung, welche ein Dachziegel-Stützplattenelement (10) und eine eine Öffnung (100) aufweisende Dachziegel-Stützplatte (51) aufweist, wobei das Dachziegel-Stützplattenelement (10) dazu bestimmt ist, eine dichte Verbindung mit der Öffnung (100) zu bilden, wobei die Dachziegel-Stützplatte (51) Wellungen aufweist, die ein sich wiederholendes Muster mit einer gewissen Länge bilden, wobei sich die Öffnung (100) zwischen einem oberen Querrand (111) und einem unteren Querrand (112) befindet;
wobei die Anordnung **dadurch gekennzeichnet ist, dass** das Dachziegel-Stützplattenelement (10) aufweist:
- einen vorstehenden Hauptkörper (20), der dazu bestimmt ist, sich an die Öffnung (100) anzupassen, und Wellungen desselben Typs wie die Dachziegel-Stützplatte (51) aufweist; und
- einen einspringenden sekundären Körper (30), der zu dem vorstehenden Hauptkörper (20) parallel ist und dazu bestimmt ist, unter der Dachziegel-Stützplatte (51) angeordnet zu werden,
wobei der vorstehende Hauptkörper (20) und der sekundäre Körper (30) einen Höhenunterschied aufweisen, der größer als die Dicke der Dachziegel-Stützplatte (51) ist, und somit einen Absatz am oberen Rand des vorstehenden Hauptkörpers (20) bilden, derart, dass der obere Querrand (111) der Öffnung (100) an diesem Absatz zur Anlage kommt, wenn das Dachziegel-Stützplattenelement (10) an der Öffnung (100) angebracht worden ist.

2. Anordnung nach Anspruch 1, wobei das Dachziegel-Stützplattenelement (10) zwei seitliche Ränder aufweist, die jeweils aus drei Abschnitten bestehen, einem unteren Abschnitt (13 oder 16), der gerade ist und sich in der Nähe des niedrigsten Punktes eines Wellentals befindet, einem geraden oberen Abschnitt (15 oder 18), der sich am Scheitel eines Kamms befindet, wobei die oberen Abschnitte und die unteren Abschnitte parallel sind und die oberen Abschnitte kürzer als die unteren Abschnitte sind und mit diesen Letzteren durch einen dritten, quer verlaufenden Abschnitt (14 oder 17) verbunden sind.

3. Anordnung nach Anspruch 1 oder 2, wobei das Dachziegel-Stützplattenelement (10) ein Austrittsrohr (80) aufweist, das als Entlüftungsrohr oder Kaminrohr dienen kann.

4. Anordnung nach Anspruch 3, wobei die quer verlaufenden Abschnitte (14 oder 17) des Dachziegel-Stützplattenelements (10) jeweils senkrecht zu den oberen Abschnitten (15 oder 18) sind.

5. Anordnung nach Anspruch 3, wobei die quer verlaufenden Abschnitte (14 oder 17) des Dachziegel-Stützplattenelements (10) mit den oberen Abschnitten (15 oder 18) jeweils einen Winkel bilden, der größer als 90° ist.

6. Anordnung nach einem der vorhergehenden Ansprüche, wobei das Dachziegel-Stützplattenelement (10) aus Kunstharz hergestellt ist.

7. Anordnung nach einem der vorhergehenden Ansprüche, wobei das Dachziegel-Stützplattenelement (10) dazu bestimmt ist, sich an die Öffnung (100) anzupassen, welche zwei seitliche Ränder (113, 114), die sich am Scheitel eines Wellenkamms befinden, einen oberen Rand (111) und einen unteren Rand (112), welche die Wellungen der Dachziegel-Stützplatte (51) schneiden, aufweist, wobei die Anzahl der geschnittenen Kämme gleich der Anzahl der Wellenkämme des Elements (10) ist, und außerdem in ihrem oberen Teil zwei Schlitze (143, 144) aufweist, die entlang der seitlichen Ränder (113, 114) angeordnet sind.

8. Anordnung nach einem der Ansprüche 1 bis 7, **dadurch gekennzeichnet, dass** das Dachziegel-Stützplattenelement (10) einen vorstehenden Hauptkörper (20) und einen einspringenden sekundären Körper (30) mit einer Breite, die gleich der Breite der Öffnung (100) ist, aufweist, und dadurch, dass das Element (10) mit der Öffnung (100) derart zusammenwirkt, dass der sekundäre Abschnitt (30) des Elements unter der Platte (51) positioniert wird, wobei der obere Rand (111) der Öffnung somit am Hauptabschnitt (30) des Elements (10) zur Anlage kommt, wobei die Ränder des unteren Abschnitts (13 und 16) die Platte auf einer halben Länge einer Wellung überdecken und die Ränder des oberen Abschnitts (14 und 17) des Elements (10) am Boden (153 und 154) der Schlitze (143, 144) anliegen.

9. Anordnung nach Anspruch 8, wobei Kontaktstücke (71, 72) aus dichtem Material entlang der Ränder (14 und 17) angefügt sind, um zu bewirken, dass die Anordnung dicht ist.

## Claims

1. Assembly comprising a tiles support plate element (10) and a tiles support plate (51) having an opening (100), the said tiles support plate element (10) being intended to form a sealed connection with the said opening (100), the said tiles support plate (51) having undulations forming a repeating pattern of a certain length, the said opening (100) being situated between an upper transverse edge (111) and a lower transverse edge (112);
the said assembly being **characterized in that** the said tiles support plate element (10) comprises
- a projecting main body (20) intended to fit on the said opening (100) and having undulations of the same type as those of the said tiles support plate (51); and
- a re-entrant secondary body (30) parallel to the said projecting main body (20) and intended to fit below the said tiles support plate (51),
- the said projecting main body (20) and secondary body (30) having a difference in level greater than the thickness of the said tiles support plate (51) and thus forming a step on the upper edge of the said projecting main body (20), with the result that the upper transverse edge (111) of the said opening (100) bears on the said step when the tiles support plate element (10) has been placed on the said opening (100).

2. Assembly according to Claim 1, in which the said tiles support plate element (10) comprises two lateral edges each composed of three parts, a rectilinear lower part (13 or 16) situated close to the lowest point of a channel, a rectilinear upper part (15 or 18) situated at the top of a crest, the upper parts and the lower parts being parallel and the upper parts being shorter than the lower parts and connected to the latter by a third transverse part (14 or 17).

3. Assembly according to Claim 1 or 2, in which the said tiles support plate element (10) comprises an outlet conduit (80) which can serve as a ventilation duct or chimney duct.

4. Assembly according to Claim 3, in which the said transverse parts (14 or 17) of the said tiles support plate element (10) are respectively perpendicular to the said upper parts (15 or 18).

5. Assembly according to Claim 3, in which the said transverse parts (14 or 17) of the said tiles support plate element (10) respectively form with the said upper parts (15 or 18) an angle greater than 90°.

6. Assembly according to one of the preceding claims, in which the said tiles support plate element (10) is manufactured from resin.

7. Assembly according to one of the preceding claims, in which the said tiles support plate element (10) is intended to be fitted to the said opening (100), which comprises two lateral edges (113, 114) situated at the top of an undulation crest, an upper edge (111) and a lower edge (112) intersecting the undulations of the tiles support plate (51), the number of intersected crests being equal to the number of undulation crests of the said element (10), and also comprises in its upper part two slots (143, 144) situated along the said lateral edges (113, 114).

8. Assembly according to one of Claims 1 to 7, **characterized in that** the said tiles support plate element (10) comprises a projecting main body (20) and a re-entrant secondary body (30) with a width equal to the width of the said opening (100), and **in that** the said element (10) cooperates with the said opening (100) such that the secondary part (30) of the element is housed below the said plate (51), the upper edge (111) of the opening thus coming against the main part (30) of the element (10), the edges of the lower part (13 and 16) overlapping the said plate over a half undulation length, and the edges of the upper part (14 and 17) of the element (10) bearing against the bottom (153 and 154) of the slots (143 and 144).

9. Assembly according to Claim 8, in which pads (71, 72) of leaktight material are added along the edges (14 and 17) in order to make the assembly leaktight.
